# EUROPÄISCHE PATENTSCHRIFT

(11) **EP 3 690 095 B1**
(45) Veröffentlichungstag und Bekanntmachung des Hinweises auf die Patenterteilung: **18.05.2022**
(21) Anmeldenummer: 19154755.3
(22) Anmeldetag: 31.01.2019
(51) Int. Cl.: D04B 35/02, D04B 35/04, D04B 35/06

(54) **STRICKMASCHINENNADEL UND STRICKSYSTEM**
KNITTING MACHINE NEEDLE AND KNITTING SYSTEM
AIGUILLE DU MÉTIER À TRICOTER ET SYSTÈME DE TRICOTAGE

(43) Veröffentlichungstag der Anmeldung: 05.08.2020
(73) Patentinhaber: Groz-Beckert KG, 72458 Albstadt (DE)
(72) Erfinder: SAUTER, Jörg, 72458 Albstadt (DE); STINGEL, Uwe, 72469 Messstetten (DE)

(56) Entgegenhaltungen:
- EP-A1- 1 424 416
- DE-A1- 1 635 837
- DE-A1- 3 311 361
- DE-A1- 4 320 956
- JP-U- S62 191 888
- US-A- 664 808
- US-A- 3 417 580

## Beschreibung

Die vorliegende Erfindung betrifft eine Strickmaschinennadel und ein Stricksystem. Strickmaschinennadeln sind in vielen verschiedenen Ausführungen bekannt. Strickmaschinennadeln werden in eine Strickmaschine eingesetzt und oft über einen oder mehrere Füße der Strickmaschinennadel in einem Kanal eines Nadelbetts der Strickmaschine bewegt. Der Fuß der Strickmaschinennadel wirkt hierzu mit einem Schloss an der Strickmaschine zusammen. Vor allem bei schnell laufenden Strickmaschinen ist die Strickmaschinennadel hierbei starken Beschleunigungen unterworfen. Häufig kommen Strickmaschinennadeln, die eine Zunge aufweisen, zum Einsatz ("Zungennadeln"). Die Zunge führt zahlreiche schnelle Schwenkbewegungen aus, die dazu dienen, zusammen mit einem Haken Maschen zu bilden. Durch die hohe Dynamik dieser Schwenkbewegung kann es bei schnell laufenden Strickmaschinen zu Fehlern bei der Maschenbildung kommen. Solche Fehler werden durch unvermeidlich auftretenden Verschleiß an dem Haken und der Zunge begünstigt. Der Haken und die Zunge sind an einem vorderen Ende der Strickmaschinennadel angeordnet und über einen Schaft mit dem Fuß der Strickmaschinennadel verbunden.

Bei einigen Strickmaschinentypen treten Kollisionen zwischen dem Fuß der Stricknadel und den Schlössern bzw. den Auswahlteilen auf. Um der Entstehung von Schäden entgegenzuwirken oder diese zumindest abzuschwächen, schlagen die JP62191888U und die EP1424416A1 vor, den Fuß von Strickmaschinennadeln mit Sollbruchstellen zu beaufschlagen, damit der Fuß abbricht, bevor größere Schäden entstehen. Eine ähnliche Sollbruchstelle zeigt auch die CN2534208Y. Zusätzlich zeigt die in der CN2534208Y dargestellte Nadel eine Kehle in der Unterseite des Nadelschaftes unterhalb der Position der Zungenrücklage. Eine solche Kehle dient der Zugentlastung der Masche beim Gleiten der Masche über die in Rücklage befindliche Zunge. Diese Zugentlastung tritt ein, wenn das bereits vorhandene Gestrick (vorzugsweise die vorhergehende Masche) in diese Kehle eingreift. Solche Kehlen zur Zugentlastung sind bei vielen Ausführungen von Strickmaschinennadeln unterhalb bzw. in unmittelbarer Nachbarschaft der Zungenrücklageposition zu finden. Es handelt sich bei diesen Kehlen nicht um Sollbruchstellen, da die Kehlen eben nicht dazu bestimmt sind, durch die Kraft, die das Garn auf den Haken ausübt, mit nennenswerter Wahrscheinlichkeit zu brechen.

Die DE1635837A1 zeigt eine Nadel, die mit Abschnitten am Schaft ausgestattet ist, die die Übertragung von Stoßwellen vom Fuß auf den Haken verhindern sollen. Diese Abschnitte können als Abschnitte mit veränderten mechanischen Eigenschaften oder als Abschnitte mit einer Verringerung des Nadelquerschnitts ausgebildet sein. Die speziellen Abschnitte sind in jedem Ausführungsbeispiel an Stellen des Schaftes ausgeführt, an denen der Schaft seine größte Höhe aufweist. Es handelt sich daher eben nicht um Sollbruchstellen, da der Schaft eben nicht an diesen Stellen mit großer Wahrscheinlichkeit bricht.

Die DE4320956A1 und die DE19503048C2 zeigen Sollbruchstellen an Näh- bzw. Sticknadeln.

In jüngerer Zeit sind insbesondere bei langen schlanken Strickmaschinennadeln Schäden durch Kollisionen den Füssen benachbarter Bereichen des Schaftes mit den Schlössern aufgetreten. Die DE3311361 A1 zeigt ein Stricksystem mit solchen langen schlanken Strickmaschinennadeln.

Es ist die Aufgabe der vorliegenden Erfindung diesem Problem abzuhelfen.

Gelöst wird die Aufgabe durch eine Strickmaschinennadel gemäß Anspruch 1 und ein Stricksystem gemäß Anspruch 13.

Die erfindungsgemäße Strickmaschinennadel umfasst einen Haken zur Bildung von Maschen, der den Schaft in der Längsrichtung des Schaftes begrenzt, bzw. dort beginnt, und der in einer Hakenspitze ausläuft. In der Längsrichtung des Schaftes folgt auf den Haken ein erster Antriebsabschnitt. Auf den Antriebsabschnitt der Strickmaschinennadel wird von einem Schlossteil der Strickmaschine die Kraft zur Bewegung der Strickmaschinennadel übertragen. Der Antriebsabschnitt kann als Fuß, der den Schaft in der positiven Höhenrichtung des Schaftes überragt, ausgebildet sein. Der Antriebsabschnitt kann durch eine Kupplungsstelle gebildet sein. In diesem Fall weist ein Kupplungselement in der Regel einen Fuß auf und die Kraft zur Bewegung der Strickmaschinennadel wirkt in bekannter Weise auf die Kupplungsstelle der Strickmaschinennadel. Die erfindungsgemäße Strickmaschinennadel kann weiterhin eine Zunge umfassen. Die Zunge kann an dem Schaft derart drehbar angelenkt sein, dass sie in ihrer Schließposition den Innenraum des Hakens verschließt und dass die Spitze der Zunge in ihrer Rücklagenposition in der Längsrichtung des Schaftes auf den ersten Antriebsabschnitt weist. Die Zunge kann am Schaft auf am Schaft ausgebildeten Zapfen, einem Scharnier oder einer Achse drehbar gelagert sein.

Die erfindungsgemäße Strickmaschinennadel ist gekennzeichnet durch einen Sollbruchabschnitt zur Trennung des Hakens von dem ersten Antriebsabschnitt, der durch einen Abschnitt des Schaftes, der sich in dessen Längsrichtung erstreckt, gebildet wird. Ein "Abschnitt" hat in der Sprache der vorliegenden Druckschrift eine mehr als infinitesimale Ausdehnung in Längsrichtung der Nadel. Der Sollbruchabschnitt befindet sich gänzlich in einem ersten Schaftabschnitt, der sich in der Längsrichtung des Schaftes zwischen der Spitze des Hakens und dem ersten Antriebsabschnitt erstreckt.

Überraschenderweise hat sich gezeigt, dass dem Problem der Schäden an Nadelbetten und Schlössern durch einen solchen Sollbruchabschnitt, der seine Wirkung in Bezug auf den Schaft der Strickmaschinennadel entfaltet und zu einem Bruch desselben zwischen dem Haken und dem ersten Antriebsabschnitt führt, in erheblichem Maße entgegengewirkt wird.

Ein Sollbruchabschnitt hat eine nicht infinitesimale Ausdehnung in der Längsrichtung der Strickmaschinennadel. Die Strickmaschinennadel bricht mit einer erheblichen Wahrscheinlichkeit am Sollbruchabschnitt aufgrund der durch das Garn übertragbaren Kräfte, wenn die Bewegung der Nadel im Nadelbett behindert ist oder das Abschlagen der Masche scheitert. Im Sinne der vorliegenden Druckschrift erstreckt sich der Schaft der Strickmaschinennadel über die gesamte Längserstreckung derselben. Der Schaft ist lediglich in unterschiedliche Funktionsabschnitte unterteilbar. Ein Endabschnitt des Schaftes bildet einen Haken und weist angrenzend an diesen Haken einen Abschnitt auf, der im Strickvorgang mit einem Garn in Kontakt treten kann. Weiterhin umfasst der Schaft einen Abschnitt (den Antriebsabschnitt oder Fuß), über den die Bewegung der Strickmaschinennadel eingeleitet wird. Zwischen den oben genannten Abschnitten liegende Abschnitte dienen zum Beispiel der Führung der Strickmaschinennadel (in einem Nadelbett) und verbinden die oben genannten Funktionsabschnitte. Ein Sollbruchabschnitt wird sich vorteilhafterweise in einem Abschnitt des Schaftes befinden, der die Funktionen der Führung und der Verbindung anderer Funktionsabschnitte dient. Der Schaft kann Abschnitte mit unterschiedlicher Höhe aufweisen. Die Abschnitte des Schaftes unterschiedlicher Höhe können an Übergangspunkten in einander übergehen. Ein erster Übergangspunkt kann in der Nähe des Antriebsabschnitts angeordnet sein. Ein zweiter Übergangspunkt kann nahe des Hakens angeordnet sein. Der zweite Übergangspunkt kann in Längsrichtung doppelt oder dreimal so weit von der Hakenspitze beabstandet sein wie die die Zungenspitze in der Rücklagenposition der Zunge. Der Abstand des zweiten Übergangspunkts von der Hakenspitze kann auch beliebige Werte zwischen den o.g. Werten annehmen.

Die Strickmaschinennadel kann einen Sollbruchabschnitt aufweisen, der derart eingerichtet ist, dass der Haken von dem ersten Antriebsabschnitt trennbar ist durch eine Kraft, die am Haken wirkt und kleiner als 80% der Kraft ist, bei der eine baugleiche Nadel ohne Sollbruchabschnitt dauerhaft verformt wird. Der Sollbruchabschnitt kann insbesondere derart eingerichtet sein, dass der Haken von dem ersten Antriebsabschnitt trennbar ist, wenn eine entsprechende Kraft in negativer Höhenrichtung am Haken angreift. Dem Fachmann ist hierbei klar, dass zumindest der Durchmesser ("die Feinheit") des Garnes in einem Verhältnis zur Bruchfestigkeit der Nadel steht und dass die Bruchfestigkeit sicherlich auch von der Feinheit der Nadel mitbestimmt wird. Die Feinheit bestimmt auch den Höchstdurchmesser des zu verwendenden Garns. Die Zugfestigkeit des Garns ist sicherlich auch maßgeblich von dem Garndurchmesser abhängig, so dass die Feinheit insgesamt eine Nadeleigenschaft ist, die großen Einfluss auf die Gestaltung des Sollbruchabschnitts hat. Die Feinheit (oder "Pressung") der Strickmaschinennadel kann durch die Dicke des Bandes, aus dem die Strickmaschinennadel gestanzt ist, bestimmt sein und kann in der Breitenrichtung der Strickmaschinennadel gemessen werden. Bei einer Nadel mit Pressung 0,4mm kann die Kraft, bei der der Haken von dem ersten Antriebsabschnitt getrennt wird, je nach Ausführung des Sollbruchabschnitts ungefähr von 5N bis IN betragen, während eine baugleiche Strickmaschinennadel bei ungefähr 8N dauerhaft verformt würde. "Verformen" steht hier insbesondere als Oberbegriff zu "Verbiegen". Ein spezieller Test zur Verifikation der Eignung eines Sollbruchabschnitts besteht darin, die Nadel mit ihrer Unterseite (dem Fuß abgewandte Seite in ihrer Höhenrichtung) auf einen Tisch zu legen, die Nadel auf dem Tisch mit dem Haken voran soweit über die Tischkante zu schieben, bis der hakenseitige (Vorder-)Teil der Nadel mindestens bis zu dem Sollbruchabschnitt über die Tischkante hinausragt. Wird dann der Haken mit einer definierten Bruch- oder Knickkraft beaufschlagt, sollte an dem Sollbruchabschnitt der Bruch stattfinden. Falls bei weiterer Steigerung der Kraft (Beispiele siehe oben) eine plastische Verformung und kein Bruch stattfindet, ist die Eignung der Nadel für die Zwecke dieser Druckschrift zu bezweifeln.

Die Strickmaschinennadel kann einen Sollbruchabschnitt aufweisen, der sich gänzlich in einem zweiten Schaftabschnitt befindet, wobei sich der zweite Schaftabschnitt in Längsrichtung des Schaftes zwischen der Position der Zungenspitze in der Rücklagenposition der Zunge und dem ersten Antriebsabschnitt erstreckt.

Die Strickmaschinennadel kann einen Sollbruchabschnitt aufweisen, der sich gänzlich in einem dritten Schaftabschnitt befindet, der in der Längsrichtung der Strickmaschinennadel an der Stelle beginnt, die in Richtung auf den ersten Fuß zwei Zungenlängen von der Anlenkstelle der Zunge beabstandet ist und der in der Längsrichtung der Strickmaschinennadel an der Stelle endet, die in Richtung auf den ersten Antriebsabschnitt drei Zungenlängen von der Anlenkstelle der Zunge beabstandet ist, wobei die Zungenlänge der Abstand zwischen der Anlenkstelle der Zunge und der Zungenspitze ist. Diese Anlenk- oder Lagerstelle der Zunge kann in der Zunge einen Lagersitz in Form eines kreisförmigen Durchbruchs aufweisen, in den eine Achse oder ein Zapfen hineingreift. Die Zungenlänge kann vom Mittelpunkt dieses Durchbruchs ausgehend gemessen werden. Die Zungenspitze ist der von diesem Mittelpunkt am weitesten entfernt liegende Punkt der Zunge und der Abstand dieser beiden vorgenannten Punkte kann die Zungenlänge darstellen. Durch die spezifische Festlegung der Position des Sollbruchabschnitts in der Längsrichtung der Strickmaschinennadel kann die Streuung zwischen einzelnen Exemplaren einer Vielzahl von Strickmaschinennadel bezüglich des Kraftwertes, bei dem die Trennung des Hakens vom Antriebsabschnitt erfolgt, verringert werden. Der Sollbruchabschnitt kann sich in einem vierten oder fünften Schaftabschnitt befinden. Ein vierter Schaftabschnitt kann sich von der Anlenkstelle der Zunge bis zu einem zweiten Übergangspunkt erstrecken. Ein fünfter Schaftabschnitt kann sich von der Position der Zungenspitze in der Rücklage bis zu einem zweiten Übergangspunkt erstrecken. Bei Strickmaschinennadeln ohne Zunge (wie zum Beispiel Schiebernadeln) kann sich der Sollbruchabschnitt in einem nachfolgend beschriebenen sechsten Schaftabschnitt befinden: Schiebernadeln weisen in einem Abstand in der Längsrichtung von der Hakenspitze Führungsmittel für einen Schieber (ein Hakenschließelement) auf, die sich in Längsrichtung auf den Antriebsabschnitt erstrecken. Diese Führungsmittel erstrecken sich nicht bis unter die Hakenspitze. Dadurch ergibt sich in Längsrichtung ein Minimalabstand zwischen der Hakenspitze und den Führungsmitteln. Der sechste Schaftabschnitt kann sich vom 1,5-fachen des Minimalabstandes bis zum dreifachen des Minimalabstandes von der Hakenspitze erstrecken.

Die Strickmaschinennadel kann einen Abstand von mindestens 75mm von dem hakenseitigen Ende der Nadel in Längsrichtung des Schaftes bis zum hakenseitigen Beginn des ersten Antriebsabschnitts bzw. des ersten Fußes in Längsrichtung aufweisen.

Die Strickmaschinennadel kann einen Schaft aufweisen, der in dem Bereich, in dem die Zunge am Schaft angelenkt ist, an der höchsten Stelle in diesem Bereich, eine Höhe ("Brusthöhe") von 0,8 bis 1,5 mm hat. Diese Höhe wird in der Höhenrichtung gemessen. Die Strickmaschinennadel kann einen Schaft aufweisen, der in dem Abschnitt, in dem der Sollbruchabschnitt angeordnet ist, eine Höhe haben kann, die zwischen 50% und 70% der Brusthöhe beträgt.

Die Strickmaschinennadel kann einen Schaft aufweisen, der aus einem Bandmaterial ausgestanzt ist und der in den Bereichen, in denen seine Dicke noch der Dicke des Bandmaterials entspricht, eine in der Breitenrichtung zu messende Dicke von 0,3 bis 0,6mm oder bis 0,7mm haben.

Die Strickmaschinennadel kann einen Sollbruchabschnitt umfassen, der eine Reduktion des Schaftquerschnitts senkrecht zur Längsrichtung aufweist. "Senkrecht zur Längsrichtung" verläuft insbesondere die Ebene, die von der Höhenrichtung x und der Breitenrichtung y der Nadel aufgespannt wird.

Die Strickmaschinennadel kann einen Sollbruchabschnitt aufweisen, der eine Reduktion des Schaftquerschnitts aufweist, die durch eine Reduktion des Schaftes in Höhenrichtung erfolgt. Ein dermaßen ausgestalteter Sollbruchabschnitt kann den Vorteil aufweisen, dass er bei einem Stanzvorgang mit angebracht werden kann und so kein separater Herstellungsvorgang benötigt wird. Damit kann der Sollbruchabschnitt kostengünstig hergestellt werden. Die Reduktion der Höhe des Schaftes in Höhenrichtung kann hierbei von oben und/oder von unten erfolgen. Denkbar wäre jedoch auch eine Aussparung (oder mehrere) im Schaft anzubringen, die die Oberseite und die Unterseite des Schaftes bzw. des Sollbruchabschnitts nicht durchgreift. Die Strickmaschinennadel kann dabei einen Sollbruchabschnitt aufweisen, der an der Stelle mit maximal reduziertem Querschnitt eine Reduktion um minimal 10% und maximal 60% der Höhe bzw. der Höhenabmaße des angrenzenden Schaftes bzw. der angrenzenden Schaftabschnitte aufweist. Damit verbleiben 40% bis 90% der Querschnittsfläche (in einer Ebene quer zur Längsrichtung der Nadel) an der dünnsten Stelle des Sollbruchabschnitts übrig. Insbesondere, wenn eine Mehrzahl von Einkerbungen vorliegt, die aus verschiedenen Richtungen in den Schaft eingreifen (z. B. von oben und von unten), kann die betreffende Querschnitts- oder Höhenreduktion auch auf verschiedene Unterabschnitte des Sollbruchabschnitts verteilt sein (20% von oben, 25 % von unten). Durch kerbenförmige Ausgestaltung der querschnittsreduzierten Stellen des Sollbruchabschnitts kann eine in Längsrichtung relativ genau definierte Position für die Trennung des Hakens vom Antriebsabschnitt erhalten werden. An der Position des Sollbruchabschnitts findet eine Konzentration der Spannungen statt. Ergänzend oder alternativ kann natürlich auch die Breite der Nadel reduziert werden. Hierbei kann äquivalent zu den oben beschriebenen Maßnahmen zur Höhenreduktion der Schaftabmaße vorgegangen werden.

Die Strickmaschinennadel kann eine Reduktion des Schaftes in Höhenrichtung aufweisen, die eine dreieckige Form mit einem Öffnungswinkel von 60° bis 120° hat. Besonders vorteilhaft kann ein Öffnungswinkel von 90° sein. Dabei können die drei im Schaft entstandenen Ecken verrundet sein. Bei kleinen Reduktionen in der Höhenrichtung ist ein Radius der Verrundung von mindestens 0,02mm vorteilhaft, bei größeren Reduktionen in der Höhenrichtung können die Verrundungen auch vorteilhaft mit Radien von 0,35mm oder zum Beispiel auch 0,4mm oder 0,5mm ausgeführt sein. Die Höhenreduktion kann auch trapezförmig, in Form einer Stufe oder anders geometrisch ausgeführt sein. Angesichts der vorstehenden Ausführungen werden auch hier die Unterschiede zu Kehlen, die zum Beispiel die Maschen beim Gleiten über die Zunge in ihrer Rücklage entlasten, deutlich: Solche Kehlen haben größere Öffnungswinkel und einen flachen Verlauf, um einen einfachen Ein- und Austritt der Masche zu gestatten. Demgegenüber sollen die meisten Sollbruchabschnitte einen definierten Bruch an einer definierten Stelle herbeiführen, so dass die Öffnungswinkel der Seitenflanken in einem solchen Sollbruchabschnitt kleiner sind. Auch aufgrund der spezifischen Form, die für einen Sollbruchabschnitt vorteilhaft ist, ist es empfehlenswert, einen solchen Sollbruchabschnitt an einer Stelle zu positionieren, die für eine Maschenentlastungskehle eben nicht infrage kommt: die Maschenentlastungskehle befindet sich an einer Stelle, über die die Masche hinweg gleitet. Der Sollbruchabschnitt könnte aufgrund seiner Form die Masche "einfangen" und so den Strickprozess gefährden. Daher ist es wie erwähnt vorteilhaft, die Sollbruchstelle zum Beispiel hinter der Position der Zungenspitze bei Rücklage der Zunge zu positionieren. Eine weitere Erwägung, die für eine Positionierung des Sollbruchabschnittes im hinteren Bereich der Nadel spricht, ist die Hebelwirkung: wenn eine Masche und hier insbesondere eine nicht abgeschlagenen Masche große Kraft auf den Innenbereich des Hakens überträgt, steigert der Abstand von dem Haken die Hebelwirkung dieser Kraft auf den Sollbruchabschnitt.

Die Strickmaschinennadel kann einen Sollbruchabschnitt, dessen Material geringere Bruchdehnung als Abschnitte des restlichen Schaftes besitzt, aufweisen. Das Verhalten der Strickmaschinennadel bei Überlast kann durch diese Ausführung des Sollbruchabschnitts (zusätzlich oder alternativ zu einer Höhenreduktion oder ähnlicher Maßnahmen) gezielt gesteuert werden. Unterschiedliche Verformungen im plastischen Bereich des Materials werden zugunsten eines gezielten Bruches bei deutlicher Überschreitung der Last unterdrückt, für die die Strickmaschinennadel ausgelegt ist. Die Strickmaschinennadel ist vorteilhafterweise aus einem Stahl hergestellt. Eine Beeinflussung der Bruchdehnung kann bei Stahl über die gezielte Einstellung der Härte bzw. des Gefüges durchgeführt werden. So kann das Gefüge im Sollbruchabschnitt gezielt spröde und/oder grobkörnig ausgeführt werden.

Wie bereits eingangs erwähnt, treten die Probleme mit Schäden an Nadelbetten und Schlössern vornehmlich bei Stricksystemen, bei denen lange schlanke Strickmaschinennadeln bei hohen Strickgeschwindigkeiten eingesetzt werden, auf. Der Begriff "Nadelbetten" wird in der vorliegenden Druckschrift als Oberbegriff für diejenigen Teile von Stricksystemen verwendet, die Nadeln beim Strickbetrieb führen. Dies sind insbesondere Strickzylinder und Rippscheiben von Rundstrickmaschinen und flache Nadelbetten bei Flachstrickmaschinen.

Die DE3311361A1 und die DE102014118217A1 beschreiben Maßnahmen, um die Leistungsfähigkeit schnell laufender Strickmaschinen weiter erhöhen zu können und zeigen in den Figuren Beispiele typischer Stricksysteme mit entsprechenden Strickmaschinennadeln. Die vorliegende Erfindung befasst sich insbesondere mit der Verbesserung von Strickmaschinennadeln und Stricksystemen, die für die in diesen Schriften aufgezeigten Hochleistungsanforderungen geeignet sind. Die beiden Druckschriften beschreiben Stricksysteme mit Stricknadeln, die zwischen dem Haken und dem ersten Fuß einen sehr langen dünnen Schaftabschnitt aufweisen. Große Teile dieses langen und dünnen Schaftabschnitts werden in den betreffenden Nadelbetten nach den beiden vorgenannten Druckschriften seitlich (in der Breitenrichtung der Nadel) nicht von Stegen des Nadelbettes, sondern von Platinen geführt. Stricksysteme der vorgenannten Art realisieren große Strickleistungen bei hoher Feinheit.

Das erfindungsgemäße Stricksystem enthält ein Nadelbett mit Führungsmitteln und mindestens einem Kanalgrund, die dazu eingerichtet sind, Strickmaschinennadeln aufzunehmen und bei ihrer intermittierenden Bewegung in ihrer Längsrichtung zu führen und abzustützen. Hierbei können Nadelbetten in Form von Zylindern, Rippscheiben oder flachen Nadelbetten zum Beispiel für Flachstrickmaschinen in Frage kommen. Die Strickmaschinennadeln werden vom Nadelbett in Kanäle aufgenommen und werden von den Kanalstegen in der Breitenrichtung der Strickmaschinennadeln geführt und vom Kanalgrund in der negativen Höhenrichtung der Strickmaschinennadeln abgestützt. Insbesondere die Führung der Strickmaschinennadeln in Breitenrichtung erfolgt nicht unbedingt auf der ganzen Längserstreckung der Strickmaschinennadel, sondern kann auch nur in einem hinteren Abschnitt der Strickmaschinennadeln erfolgen. Die Strickmaschinennadel kann in anderen Abschnitten ihrer Längserstreckung zum Beispiel auch durch andere Strickwerkzeuge in Breitenrichtung geführt sein (dies ist zum Beispiel bei Stricksystemen nach den Druckschriften DE3311361A1 und die DE102014118217A1 der Fall). Ähnliches gilt auch für die Abstützung der Strickmaschinennadeln auf dem Kanalgrund.

Das erfindungsgemäße Stricksystem enthält außerdem zumindest ein Schlossteil zur Übertragung von Kraft auf zumindest einen ersten Antriebsabschnitt einer im Nadelbett aufgenommenen Strickmaschinennadel. Häufig steht ein Fuß der Strickmaschinennadel aus dem Kanal des Nadelbetts heraus und ist in einer bahnförmigen Vertiefung ("Schlosskurve") im Schlossteil aufgenommen. Normalerweise verfügt eine Rundstrickmaschine über eine Mehrzahl von Schlossteilen, die jeweils einen Teilabschnitt der Strecke definieren, die ein Nadelfuß (eines Kupplungsteils) bei einer Gesamtdrehung des Nadelzylinders einer Rundstrickmaschine durchläuft. Durch diese Relativbewegung der Strickmaschinennadel zu den Schlossteilen in der Breitenrichtung der Nadel übertragen die Schlossteile die Kraft auf den betreffenden Antriebsabschnitt bzw. Nadelfuß, die die Nadel während des Strickbetriebes in einer Rundstrickmaschine in der Längsrichtung der Nadel bewegt.

Gegenstand der vorliegenden Druckschrift ist auch ein Stricksystem, das eine Anzahl von Strickmaschinennadeln aufweist, wobei jede dieser Strickmaschinennadeln ihrerseits die folgenden Merkmale enthält:
- einen Haken zur Bildung von Maschen, der den Schaft in der Längsrichtung des Schaftes begrenzt und der in einer Hakenspitze ausläuft,
- einen in der Längsrichtung des Schaftes auf den Haken folgenden ersten Antriebsabschnitt
   •

Das erfindungsgemäße Stricksystem ist dadurch gekennzeichnet, dass zumindest eine der Strickmaschinennadeln einen Sollbruchabschnitt zur Trennung des Hakens von dem ersten Antriebsabschnittaufweist. Der Sollbruchabschnitt wird durch einen ersten Abschnitt des Schaftes, der sich in dessen Längsrichtung erstreckt, gebildet. Der Sollbruchabschnitt befindet sich gänzlich in dem ersten Schaftabschnitt, der sich in der Längsrichtung des Schaftes zwischen der Spitze des Hakens und dem ersten Antriebsabschnitterstreckt.

Durch den Sollbruchabschnitt führen außergewöhnlich große Kräfte, die am Haken in der negativen Höhenrichtung der Strickmaschinennadel angreifen, zur Trennung des Hakens vom ersten Antriebsabschnitt. Dadurch werden diese Kräfte nicht auf den Abschnitt des Schaftes übertragen, der sich in unmittelbarer Nähe zum Schlossteil befindet. Durch diese Maßnahme werden durch Kollisionen ausgelöste Schäden am Nadelbett und den Schlossteilen ausgeschlossen oder zumindest reduziert.

Das erfindungsgemäße Stricksystem kann derart ausgestaltet sein, dass die Führungsmittel und der mindestens eine Kanalgrund des Nadelbettes, das zumindest eine Schlossteil sowie die Position des Antriebsabschnitts und des Sollbruchabschnittes an der zumindest einen Strickmaschinennadel derart abgestimmt sind, dass die zumindest eine Strickmaschinennadel im Strickbetrieb zumindest zeitweise so weit aus den Führungsmitteln ausgetrieben wird, dass die Führungsmittel den Sollbruchabschnitt der zumindest einen Strickmaschinennadel zumindest teilweise nicht mehr abstützen. Der Sollbruchabschnitt befindet sich zumindest im ausgetriebenen Zustand der Strickmaschinennadel oberhalb des ersten Schloßsegments. Durch diese spezielle Abstimmung kann das Verhalten des Systems präzise gesteuert werden, wenn ungewöhnlich hohe Kräfte am Haken bzw. am nicht mehr abgestützten Abschnitt der Strickmaschinennadel angreifen. Die hohen Kräfte können dann gegebenenfalls über einen relativ langen Hebel vom Haken bis zum Sollbruchabschnitt wirken. Da der Sollbruchabschnitt ungefähr an einer Stelle liegt, an der die Unterstützung der ausgetriebenen Strickmaschinennadel durch das Nadelbett beginnt, ergibt sich mit höchster Wahrscheinlichkeit ein sehr definierter Bruch am bzw. im Sollbruchabschnitt. Hierbei ist also wichtig, dass der Sollbruchabschnitt nicht zu weit vorne in Richtung auf den Haken angeordnet ist, weil sich sonst aufgrund der Hebelwirkung ein undefinierter Bruch an der Stelle ergeben kann, an der die Strickmaschinennadel wieder vom Nadelbett unterstützt wird. Liegt der Sollbruchabschnitt komplett im unterstützten Bereich, kann sich ein undefinierter Bruch an der Kante des Nadelbetts ergeben. Hohe Kräfte können zum Beispiel durch den Warenabzug auftreten, wenn Maschen nicht abgeschlagen werden und sich im Haken sammeln. Dann kann schnell eine Abzugskraft auf den Haken wirken, die die gewöhnlich auftretende Abzugskraft zum Beispiel um einen Faktor 2 oder mehr überschreitet.

Die Verwendung von Nadeln nach der vorliegenden Druckschrift ist bei Stricksystemen, wie sie in der DE3311361A1 und der DE102014118217A1 geschildert werden, besonders vorteilhaft. Auch die Stricksysteme, die Gegenstand der vorliegenden Druckschrift sind, weisen vorteilhafterweise die zusätzlichen Eigenschaften der DE3311361A1 und der DE102014118217A1 auf.
- Fig. 1: Figur 1 zeigt eine Strickmaschinennadel in einer Gesamtansicht
- Fig. 2: Figur 2 zeigt einen vergrößerten Ausschnitt der Strickmaschinennadel aus Figur 1.
- Fig. 3: Figur 3 zeigt einen vergrößerten Ausschnitt einer alternativen Ausführungsform einer Strickmaschinennadel ähnlich wie in Figur 2.
- Fig. 4: Figur 4 zeigt eine alternative Ausführungsform einer Strickmaschinennadel in einer Gesamtansicht
- Fig. 5: Figur 5 zeigt einen vergrößerten Ausschnitt der Strickmaschinennadel aus Figur 4
- Fig. 6: Figur 6 zeigt einen vergrößerten Ausschnitt einer alternativen Ausführungsform einer Strickmaschinennadel ähnlich wie in Figur 5.
- Fig. 7: Figur 7 zeigt den vergrößerten Ausschnitt der Strickmaschinennadel aus Figur 2 mit zusätzlicher Darstellung der Schließlage der Zunge und zwei Querschnittsansichten.
- Fig. 8: Figur 8 zeigt ein Stricksystem gemäß der Erfindung in symbolischer Darstellung.

Figur 1 zeigt eine Strickmaschinennadel 1 in einer Gesamtansicht. Die Darstellung ist nicht maßstäblich und für die Erfindung unwesentliche Details wurden weggelassen. Auch die weiteren Figuren sind entsprechend vereinfacht. Zur Verdeutlichung ist ein Koordinatensystem dargestellt, das die an der Strickmaschinennadel 1 definierten Richtungen zeigt. Dabei ist die Längsrichtung der Strickmaschinennadel 1 mit z, die Breitenrichtung mit y und die Höhenrichtung mit x bezeichnet. Am in der Figur 1 linken Ende in der Längsrichtung z der Strickmaschinennadel 1 findet sich der Haken 2. Unweit des in der Figur 1 rechten Ende der Strickmaschinennadel 1 in Längsrichtung z weist die Strickmaschinennadel 1 einen Fuß 5 (auch als Antriebsabschnitt 33 bezeichnet) auf. Der Fuß 5 überragt die Strickmaschinennadel 1 in der positiven Höhenrichtung x. In allen Figuren ist nur ein Fuß 5 an der Strickmaschinennadel 1 dargestellt. Allerdings ist bei allen Ausführungsbeispielen denkbar, dass sich die Strickmaschinennadel 1 noch weiter nach rechts erstreckt und einen oder mehrere weitere Füße aufweist. Zwischen dem Haken 2 und dem Fuß 5 erstreckt sich der Schaft 3 der Strickmaschinennadel 1. Der Schaft 3 weist deutlich erkennbar eine lange und schlanke Gestalt auf. Die Länge von dem hakenseitigen Beginn 20 der Strickmaschinennadel 1 bis zum hakenseitigen Beginn 19 des ersten Fußes 5 beträgt im vorliegenden Ausführungsbeispiel ungefähr 78mm. Zur Verdeutlichung sind drei Abschnitte (10, 11, 13) der Längserstreckung des Schaftes 3 der Strickmaschinennadel 1 mit geschwungenen Klammern angezeigt. Der erste 10 und der zweite Abschnitt 11 erstrecken sich an ihren rechten Ende bis zum hakenseitigen Beginn des ersten Fußes 5. Am Schaft 3 ist im dritten Abschnitt 13, der von dem ersten Abschnitt 10 und dem zweiten Abschnitt 11 mit umfasst ist, ein Sollbruchabschnitt 9 angebracht. Dieser und weitere Details sind in der vergrößerten Darstellung des linken Bereiches der Strickmaschinennadel 1 in der Figur 2 besser zu erkennen.

In der vergrößerten Ansicht der Figur 2 sind insbesondere die Hakenspitze (4) und das hakenseitige Ende 20 der Strickmaschinennadel 1 zu erkennen. In dem Innenraum des Hakens 2 unterhalb der Hakenspitze 4 werden während des Strickvorgangs Garnschlaufen für die Maschenbildung gehalten. An der Maschenbildung ist auch die Zunge 6 beteiligt, die in ihrer Rücklagenposition 8 dargestellt ist. In dieser Position erreicht die Zungenspitze 12 einen Punkt, an dem sie in Längsrichtung z maximal auf den Fuß 5 (auch als Antriebsabschnitt 33 bezeichnet) gerichtet ist. Die Zunge 6 ist an der Anlenkstelle 14 am Schaft 3 drehbar befestigt. Der Schaft 3 weist einen Sollbruchabschnitt 9 auf, der eine Einkerbung oder Aussparung aufweist, bei der die Höhe des Schaftes bzw. der Schaftabmaße in der Höhenrichtung x von oben her reduziert ist. Die betreffende Aussparung hat eine dreieckige Form mit verrundeter Spitze. In der verrundeten Spitze weist das Dreieck einen Winkel ("Öffnungswinkel") von 90° auf. Die Höhe des Schaftes 3 ist an der Stelle des kleinsten verbleibenden Querschnitts um ca. 50% reduziert.

Die Figur 3 entspricht im Wesentlichen der Figur 2, es ist lediglich ein alternatives Ausführungsbeispiel eines Sollbruchabschnitts 9 dargestellt. Die Größe der Reduktion des Querschnitts ist geringer als bei dem Ausführungsbeispiel der Figur 2. Eine Verrundung der Spitze der entstehenden Aussparung des Sollbruchabschnitts ist nicht vorhanden oder so klein, dass sie in dieser Darstellung nicht erkennbar ist. In jedem Ausführungsbeispiel kann die Spitze der entstehenden Aussparung verrundet sein. Auch die Ecken, die an der Oberkante des Schaftes 3 links und rechts an dem Sollbruchabschnitt 9 entstehen, können bei allen Ausführungsbeispielen eine Verrundung aufweisen.

Die Figur 4 zeigt eine weitere Ausführungsform einer Strickmaschinennadel 1 in einer Gesamtansicht. Die Strickmaschinennadel 1 entspricht weitgehend der Strickmaschinennadel 1 aus Figur 1, es ist lediglich eine alternative Ausführungsform eines Sollbruchabschnitts 9 dargestellt. Zusätzlich sind ein erster Übergangspunkt 28 und ein zweiter Übergangspunkt sowie der vierte Abschnitt 30 des Schaftes 3 und der fünfte Abschnitt 31 des Schaftes 3 mit geschweiften Klammern angegeben. Ausgehend vom Fuß 5 weist der Schaft 3 bis zum ersten Übergangspunkt 28 eine maximale Höhe (Abmaß in Höhenrichtung x) auf. Nach dem ersten Übergangspunkt 28 in Richtung auf den Haken 2 reduziert sich die Höhe des Schaftes 3 schnell auf eine mittlere Höhe. Nach dem zweiten Übergangspunkt 29 in Richtung auf den Haken 2 reduziert sich die Höhe des Schaftes 3 nochmals. Der vierte Abschnitt 30 des Schaftes 3 erstreckt sich in der Längsrichtung z der Strickmaschinennadel 1 von der Anlenkstelle 14 der Zunge 6 bis zum zweiten Übergangspunkt 29. Der fünfte Abschnitt 31 des Schaftes 3 erstreckt sich in der Längsrichtung z der Strickmaschinennadel 1 von der Spitze 12 der Zunge 6 in der Rücklagenposition 8 bis zum zweiten Übergangspunkt 29. In beiden Bereichen kann eine minimale Höhe des Schaftes 3 und damit eine geeignete Position für einen Sollbruchabschnitt 9 bestimmt werden. Der Schaftabschnitt zwischen dem zweiten Übergangspunkt 29 und dem ersten Antriebsabschnitt 33 weist eine größere Höhe des Schaftes auf und bietet deshalb keine optimale Position für einen Sollbruchabschnitt 9.

Der Sollbruchabschnitt 9 ist in der vergrößerten Darstellung in der Figur 5 besser zu erkennen. Die Strickmaschinennadel 1 der Figur 5 unterscheidet sich im Wesentlichen nur durch die Ausführung des Sollbruchabschnitts 9 von der Strickmaschinennadel 1 aus den Figuren 2 und 3. Der Sollbruchabschnitt 9 ist durch eine Reduktion der Höhe des Schaftes 3 in der Höhenrichtung x von unten her ausgebildet. Sonst ist diese Reduktion "von unten her" identisch ausgebildet wie die in Figur 2 dargestellte Reduktion "von oben her". Generell können für alle Ausführungsformen der Strickmaschinennadel 1 Reduktionen des Schaftquerschnitts von oben, von unten oder von beiden Seiten her vorteilhaft ausgeführt werden. Alternativ oder in Kombination sind auch Reduktionen in der Breitenrichtung y anwendbar. Zusätzlich sind außerdem in der Figur 5 die Seitenflanken 25, die Gestalt 26 der Höhenreduktion der Abmaße der Schafthöhe in der z-x Ebene und der Öffnungswinkel 27 der Höhenreduktion veranschaulicht.

Figur 6 zeigt eine vergrößerte Darstellung des vorderen Bereiches einer Strickmaschinennadel 1, die bis auf die Ausführungsform des Sollbruchabschnitts 9 im Wesentlichen den in den Figuren 1 bis 5 dargestellten Strickmaschinennadeln 1 entspricht. Der Sollbruchabschnitt 9 ist in diesem Ausführungsbeispiel durch einen Abschnitt des Schaftes 3 gebildet, dessen Querschnitt nicht zur Ausbildung eines Sollbruchabschnitts 9 angepasst ist. Vielmehr ist durch die Schraffur des Schaftes 3 im Sollbruchabschnitt 9 symbolisiert, dass das Material des Sollbruchabschnitts 9 angepasste Eigenschaften und insbesondere eine geringere Bruchdehnung als benachbarte Bereiche 23, 24 des Schaftes 3 aufweist. Eine solche Anpassung der Materialeigenschaften im Sollbruchabschnitt 9 kann für alle Ausführungsbeispiele der Erfindung alternativ oder in Kombination mit anderen Maßnahmen wie zum Beispiel Querschnittsreduktionen vorteilhaft angewendet werden.

Figur 7 entspricht im Wesentlichen der Figur 2. An der Strickmaschinennadel 1 der Figur 7 ist die Zunge 6 zur Verdeutlichung in ihren beiden Extremlagen dargestellt. Die Zunge ist sowohl in ihrer Schließposition 7 als auch in ihrer Rücklagenposition 8 dargestellt. Außerdem sind die benachbarten Bereiche des Sollbruchabschnitts 23, 24 veranschaulicht.

Des Weiteren sind in Figur 7 am Schaft 3 an zwei Positionen Querschnittslinien A-A und B-B eingezeichnet. Die zugehörigen Schnitte sind in Figur 7 rechts von der Strickmaschinennadel 1 angeordnet und zeigen zum einen den nicht reduzierten Schaftquerschnitt 22 und zum anderen die Reduktion des Schaftquerschnitts 21. Die Schnitte zeigen im Hintergrund den ersten Fuß 5 und den ersten Übergangspunkt 28 sowie den zweiten Übergangspunkt 29.

Figur 8 zeigt einen Schnitt durch einen Kanal des Nadelbetts 16 eines Stricksystems 15 gemäß der Erfindung. Die Schnittlinie liegt hierbei in der Breitenrichtung y unmittelbar vor der Seitenwand der Nadel 1 (und parallel zu derselben). Das Stricksystem 15 ähnelt den in den Druckschriften DE3311361A1 und DE102014118217A1 dargestellten Stricksystemen, wobei die Darstellung nicht maßstäblich ist und für den Strickprozess wesentliche Komponenten - wie zum Beispiel weitere Strickwerkzeuge (hier vor allem Platinen) - weggelassen wurden. Wie bereits oben erwähnt, führen die nicht gezeigten Platinen die Stricknadel 1 in ihrer Breitenrichtung y in den Bereichen, die in der Längsrichtung z der Nadeln 1 vor den Kanalwänden 17 kommen. Die der Nadel 1 benachbarte Platine wäre also normalerweise hinter der Nadel 1 teilweise zu sehen. Die Strickmaschinennadel 1 ist in zwei Dimensionen von Führungsmitteln 17 des Nadelbetts 16 geführt. In der Höhenrichtung x ist die Strickmaschinennadel 1 vom Kanalgrund 32 des Nadelbetts 16 unterstützt. In der Breitenrichtung y wird die Strickmaschinennadel 1 von zwei Kanalwänden 17 geführt. In der Darstellung der Figur 8 ist nur eine Kanalwand 17 des Nadelbetts 16 gezeigt, welche die Strickmaschinennadel 1 in ihrem hinteren Bereich, in dem sich auch der Fuß 5 befindet, in der Breitenrichtung y führt (die Platinen, die dies im vorderen Bereich übernehmen, sind wie erwähnt weggelassen). Der Fuß 5 der Strickmaschinennadel 1, greift in das das geschnitten dargestellte Schlossteil 18 ein. Im vorderen Bereich der Nadel 1, insbesondere vom Haken 2 bis zum Sollbruchabschnitt 9, ist die Strickmaschinennadel 1 in ihrer dargestellten Position im Nadelbett 16 in der Höhenrichtung x nicht vom Nadelbett 16 unterstützt. Die dargestellte Situation ergibt sich bei erfindungsgemäßen Stricksystemen 15 zumindest dann, wenn die Strickmaschinennadel 1 im Strickbetrieb maximal ausgetrieben ist. In einer Austriebsposition der Nadel 1, in der das Nadelbett 16 oder andere Strickmaschinenteile keine Abstützfunktion für den Sollbruchabschnitt 9 oder zumindest große Teile des ihm vorgelagerten hakenseitigen Teils der Nadel mehr gewährleisten, ist ein Sollbruch besonders wahrscheinlich. Dies gilt umso mehr, als in der gezeigten Belastungsposition durch eine Kraft F ein Sollbruch durch ein "Wegknicken" des vorderen Teils der Nadel 1 mit dem Haken 2 sehr wahrscheinlich ist. Dieses Wegknicken wird durch die Länge des Hebels (hier Abstand des Haken 2 von dem Sollbruchabschnitt 9) begünstigt (Hebelwirkung).

| Bezugszeichenliste | |
|---|---|
| 1 | Strickmaschinennadel |
| 2 | Haken |
| 3 | Schaft |
| 4 | Hakenspitze |
| 5 | Fuß |
| 6 | Zunge |
| 7 | Schließposition |
| 8 | Rücklagenposition der Zunge 6 |
| 9 | Sollbruchabschnitt der Zunge 6 |
| 10 | erster Abschnitt des Schaftes 3 |
| 11 | zweiter Abschnitt des Schaftes 3 |
| 12 | Zungenspitze |
| 13 | dritter Abschnitt des Schaftes 3 |
| 14 | Anlenkstelle der Zunge 6 |
| 15 | Stricksystem |
| 16 | Nadelbett |
| 17 | Führungsmittel |
| 18 | Schlossteil |
| 19 | hakenseitiger Beginn des ersten Fußes 5 |
| 20 | Hakenseitiger Beginn der Strickmaschinennadel 1 |
| 21 | Reduktion des Schaftquerschnitts |
| 22 | Schaftquerschnitt |
| 23 | Benachbarte Bereich des Sollbruchabschnitts 9 |
| 24 | Benachbarte Bereich des Sollbruchabschnitts 9 |
| 25 | Seitenflanken |
| 26 | Gestalt der Höhenreduktion der Abmaße der Schafthöhe in der z-x Ebene |
| 27 | Öffnungswinkel der Höhenreduktion |
| 28 | erster Übergangspunkt |
| 29 | zweiter Übergangspunkt |
| 30 | vierter Abschnitt des Schaftes 3 |
| 31 | fünfter Abschnitt des Schaftes 3 |
| 32 | Kanalgrund 32 des Nadelbetts 16 |
| 33 | Antrieb sab schnitt |
| F | Kraft |
| x | Höhenrichtung |
| y | Breitenrichtung |
| z | Längsrichtung |

## Patentansprüche

1. Strickmaschinennadel (1), die zumindest die folgenden Merkmale umfasst:
• einen Haken (2) zur Bildung von Maschen, der den Schaft (3) in der Längsrichtung (z) des Schaftes (3) begrenzt und der in einer Hakenspitze (4) ausläuft,
• einen in der Längsrichtung (z) des Schaftes (3) auf den Haken (2) folgenden ersten Antriebsabschnitt (33) **gekennzeichnet durch**
• einen Sollbruchabschnitt (9) zur Trennung des Hakens (2) von dem ersten Antriebsabschnitt (33), der durch einen Abschnitt des Schaftes (3), der sich in Längsrichtung (z) erstreckt, gebildet wird, und der sich gänzlich in einem ersten Schaftabschnitt (10) befindet, der sich in der Längsrichtung (z) des Schaftes (3) zwischen der Spitze (4) des Hakens (2) und dem ersten Antriebsabschnitt (33) erstreckt.

2. Strickmaschinennadel (1) nach Anspruch 1
**gekennzeichnet durch**
einen Sollbruchabschnitt (9),
• der bei Beaufschlagung mit einer Kraft bricht, die am Haken (2) wirkt und kleiner als 80% der Kraft ist,
• bei der eine baugleiche Strickmaschinennadel ohne Sollbruchabschnitt (9) dauerhaft verformt wird.

3. Strickmaschinennadel (1) nach Anspruch 1 oder 2
**gekennzeichnet durch**
eine Zunge (6), die an dem Schaft (3) derart drehbar angelenkt ist, dass sie in ihrer Schließposition (7) den Innenraum des Hakens (2) verschließt und dass die Spitze der Zunge (6) in ihrer Rücklagenposition (8)in der Längsrichtung (z) des Schaftes (3) auf den Antriebsabschnitt (33) weist.

4. Strickmaschinennadel (1) nach Anspruch 3
**dadurch gekennzeichnet, dass**
• sich der Sollbruchabschnitt (9) gänzlich in einem zweiten Schaftabschnitt (11) befindet,
• wobei sich der zweite Schaftabschnitt (11) in Längsrichtung des Schaftes (z) zwischen der Position der Zungenspitze (12) in der Rücklagenposition der Zunge (6) und dem hakenseitigen Beginn (19) des ersten Antriebsabschnitts (33) erstreckt.

5. Strickmaschinennadel (1) nach Anspruch 3
**dadurch gekennzeichnet, dass**
sich der Sollbruchabschnitt (9) gänzlich in einem dritten Schaftabschnitt (13) befindet,
• der in der Längsrichtung (z) der Strickmaschinennadel (1) an der Stelle beginnt, die in Richtung auf den ersten Antriebsabschnitt (33) zwei Zungenlängen von der Anlenkstelle (14) der Zunge (6) beabstandet ist
• und der in der Längsrichtung (z) der Strickmaschinennadel (1) an der Stelle endet, die in Richtung auf den ersten Antriebsabschnitt (33) drei Zungenlängen von der Anlenkstelle (14) der Zunge (6) beabstandet ist
• wobei die Zungenlänge der Abstand zwischen der Anlenkstelle (14) der Zunge und der Zungenspitze (12) ist.

6. Strickmaschinennadel (1) nach einem der vorstehenden Ansprüche
**dadurch gekennzeichnet, dass**
der hakenseitige Beginn (19) des ersten Antriebsabschnitts (33) in Längsrichtung (z) einen Abstand von mindestens 75mm zu dem hakenseitigen Beginn (20) der Nadel (1) in Längsrichtung (z) des Schaftes (3) aufweist.

7. Strickmaschinennadel (1) nach einem der vorstehenden Ansprüche
**dadurch gekennzeichnet, dass**
der Antriebsabschnitt (33) durch einen Fuß (5) gebildet ist, der den Schaft (3) in der positiven Höhenrichtung (x) des Schaftes (3) überragt.

8. Strickmaschinennadel (1) nach einem der vorstehenden Ansprüche
**dadurch gekennzeichnet, dass**
der Sollbruchabschnitt (9) eine Reduktion (21) des Schaftquerschnitts senkrecht zur Längsrichtung (z) aufweist.

9. Strickmaschinennadel (1) nach dem vorstehenden Anspruch
**dadurch gekennzeichnet, dass**
der Sollbruchabschnitt (9) eine Reduktion (21) des Schaftquerschnitts (22) durch eine Reduktion der Schaftabmaße in Höhenrichtung (x) aufweist.

10. Strickmaschinennadel (1) nach Anspruch 9
**gekennzeichnet durch**
einen Sollbruchabschnitt (9), der an seiner Stelle mit der größten Reduktion (21) des Schaftquerschnittes (22), eine Reduktion der Schaftabmaße in Höhenrichtung (x) von minimal 10% und maximal 50% aufweist.

11. Strickmaschinennadel (1) nach einem der Ansprüche 9 bis 10
**dadurch gekennzeichnet, dass**
die Reduktion der Schaftabmaße in Höhenrichtung (x) einen Verlauf aufweist, der in der Ebene, die durch die Höhenrichtung (x) und die Längsrichtung (z) aufgespannt wird, eine dreieckförmige oder trapezförmige Gestalt (26) aufweist, deren Seitenflanken (25) einen Öffnungswinkel von 60° bis 120° zueinander haben.

12. Strickmaschinennadel (1) nach einem der vorstehenden Ansprüche
**dadurch gekennzeichnet, dass**
der Sollbruchabschnitt (9) zumindest teilweise Material geringerer Bruchdehnung als Abschnitte (10, 11, 13) des restlichen Schaftes (3) und insbesondere als die dem Sollbruchabschnitt (9) benachbarten Bereiche (23, 24) des Schaftes (3) aufweist.

13. Stricksystem (15), welches zumindest die folgenden Merkmale enthält,
• ein Nadelbett (16) mit Führungsmitteln (17) und mindestens einem Kanalgrund (32), die dazu eingerichtet sind, Strickmaschinennadeln (1) aufzunehmen und bei ihrer intermittierenden Bewegung in ihrer Längsrichtung (z) abzustützen und zu führen,
• zumindest ein Schlossteil (18), zur Übertragung von Kraft auf zumindest einen ersten Antriebsabschnitt (33) einer im Nadelbett (16) aufgenommenen Strickmaschinennadel (1),
• eine Anzahl von Strickmaschinennadeln (1), wobei zumindest eine der Strickmaschinennadeln (1) gemäß Anspruch 1 ausgeführt ist.

14. Stricksystem (15) nach Anspruch 13
**dadurch gekennzeichnet dass**
die Führungsmittel (17) und der mindestens eine Kanalgrund (32) des Nadelbettes (16), das zumindest eine Schlossteil (18) sowie die Position des ersten Antriebsabschnitts (33) und des Sollbruchabschnittes (9) an der zumindest einen Strickmaschinennadel (1) derart abgestimmt sind,
• dass die zumindest eine Strickmaschinennadel (1) im Strickbetrieb zumindest zeitweise so weit aus den Führungsmitteln (17) und dem mindestens einem Kanalgrund (32) ausgetrieben wird,
• dass die Führungsmittel (17) und der mindestens eine Kanalgrund (32) den Sollbruchabschnitt (9) der zumindest einen Strickmaschinennadel (1) zumindest teilweise nicht mehr abstützen.

## Claims

1. Knitting machine needle (1) which comprises at least the following features:
• a hook (2) which, for forming loops, delimits the shank (3) in the longitudinal direction (z) of the shank (3) and which tapers off in a hook tip (4) ;
• a first drive portion (33) which in the longitudinal direction (z) of the shank (3) follows the hook (2);
**characterized by**
• a predetermined breaking portion (9) which, for separating the hook (2) from the first drive portion (33), is formed by a portion of the shank (3) that extends in the longitudinal direction (z) and that is situated entirely in a first shank portion (10), the latter in the longitudinal direction (z) of the shank (3) extending between the tip (4) of the hook (2) and the first drive portion (33).

2. Knitting machine needle (1) according to Claim 1, **characterized by**
a predetermined breaking portion (9)
• that breaks upon application of a force which acts on the hook (2) and is less than 80% of the force
• at which a knitting machine needle of identical construction without a predetermined breaking portion (9) would be permanently deformed.

3. Knitting machine needle (1) according to Claim 1 or 2,
**characterized by**
a latch (6) which is pivotably disposed at the shank (3) in such a manner that said latch (6) in the closing position (7) thereof closes the interior of the hook (2) and that the tip of the latch (6), in the rearward position (8) thereof, in the longitudinal direction (z) of the shank (3) points towards the drive portion (33).

4. Knitting machine needle (1) according to Claim 3, **characterized in that**
• the predetermined breaking portion (9) is situated entirely in a second shank portion (11),
• wherein the second shank portion (11) in the longitudinal direction of the shank (z) extends between the position of the latch tip (12) in the rearward position of the latch (6) and the hook-proximal beginning (19) of the first drive portion (33).

5. Knitting machine needle (1) according to Claim 3, **characterized in that**
the predetermined breaking portion (9) is situated entirely in a third shank portion (13)
• which in the longitudinal direction (z) of the knitting machine needle (1) begins at that location that in the direction towards the first drive portion (33) is spaced apart from the pivot point (14) of the latch (6) by two latch lengths,
• and which in the longitudinal direction (z) of the knitting machine needle (1) ends at that location that in the direction towards the first drive portion (33) is spaced apart from the pivot point (14) of the latch (6) by three latch lengths;
• wherein the latch length is the distance between the pivot point (14) of the latch and the latch tip (12).

6. Knitting machine needle (1) according to one of the preceding claims,
**characterized in that**
the hook-proximal beginning (19) of the first drive portion (33) in the longitudinal direction (z) has a distance of at least 75 mm from the hook-proximal beginning (20) of the needle (1) in the longitudinal direction (z) of the shank (3).

7. Knitting machine needle (1) according to one of the preceding claims,
**characterized in that**
the drive portion (33) is formed by a butt (5) which in the positive height direction (x) of the shank (3) protrudes beyond the shank (3).

8. Knitting machine needle (1) according to one of the preceding claims,
**characterized in that**
the predetermined breaking portion (9), perpendicular to the longitudinal direction (z), comprises a reduction (21) of the shank cross section.

9. Knitting machine needle (1) according to the preceding claim,
**characterized in that**
the predetermined breaking portion (9) comprises a reduction (21) of the shank cross section (22) as a result of a reduction of the shank dimensions in the height direction (x).

10. Knitting machine needle (1) according to Claim 9, **characterized by**
a predetermined breaking portion (9) which, at the location thereof having the greatest reduction (21) of the shank cross section (22), comprises a reduction of the shank dimensions in the height direction (x) of at least 10% and at most 50%.

11. Knitting machine needle (1) according to one of Claims 9 to 10,
**characterized in that**
the reduction of the shank dimensions in the height direction (x) has a profile which, in the plane defined by the height direction (x) and the longitudinal direction (z), has a triangular or trapezoidal shape (26), the lateral flanks (25) of the latter having a mutual opening angle of 60° to 120°.

12. Knitting machine needle (1) according to one of the preceding claims,
**characterized in that**
the predetermined breaking portion (9) at least in part comprises material with a lower elongation at break than portions (10, 11, 13) of the remaining part of the shank (3), and in particular than those regions (23, 24) of the shank (3) that are adjacent to the predetermined breaking portion (9).

13. Knitting system (15) which comprises at least the following features:
• a needle bed (16) having guide means (17) and at least one channel base (32) which are provided for receiving knitting machine needles (1) and for supporting and guiding the latter in the intermittent movement thereof in the longitudinal direction (z) thereof;
• at least one cam part (18) for applying force to at least one first drive portion (33) of a knitting machine needle (1) received in the needle bed (16);
• a number of knitting machine needles (1), wherein at least one of the knitting machine needles (1) is embodied according to Claim 1.

14. Knitting system (15) according to Claim 13, **characterized in that**
the guide means (17) and the at least one channel base (32) of the needle bed (16), the at least one cam part (18), as well as the position of the first drive portion (33) and of the predetermined breaking portion (9) on the at least one knitting machine needle (1) are provided for in such a manner
• that the at least one knitting machine needle (1) in the knitting operation is at least temporarily driven out of the guide means (17) and the at least one channel base (32) so far
• that the guide means (17) and the at least one channel base (32) at least temporarily no longer support the predetermined breaking portion (9) of the at least one knitting machine needle (1).

## Revendications

1. Aiguille de machine à tricoter (1), qui comprend au moins les caractéristiques suivantes :
- un crochet (2) pour former des mailles, qui délimite la tige (3) dans la direction longitudinale (z) de la tige (3) et qui se termine par une pointe de crochet (4),
- une première section d'entraînement (33) qui suit le crochet (2) dans la direction longitudinale (z) de la tige (3),
**caractérisée par**
- une section de rupture privilégiée (9) pour séparer le crochet (2) de la première section d'entraînement (33),
qui est formée par une section de la tige (3) qui s'étend dans la direction longitudinale (z),
et qui se trouve entièrement dans une première section de tige (10) qui s'étend dans la direction longitudinale (z) de la tige (3) entre la pointe (4) du crochet (2) et la première section d'entraînement (33).

2. Aiguille de machine à tricoter (1) selon la revendication 1,
**caractérisée par**
une section de rupture privilégiée (9),
- qui se rompt lors d'une application d'une force qui agit sur le crochet (2) et qui est inférieure à 80 % de la force,
- à laquelle une aiguille de machine à tricoter de construction identique sans section de rupture privilégiée (9) est déformée de manière permanente.

3. Aiguille de machine à tricoter (1) selon la revendication 1 ou 2,
**caractérisée par**
une languette (6), qui est articulée de manière rotative sur la tige (3) de telle sorte que, dans sa position de fermeture (7), elle ferme l'espace intérieur du crochet (2) et que la pointe de la languette (6), dans sa position de réserve (8), est dirigée vers la section d'entraînement (33) dans la direction longitudinale (z) de la tige (3).

4. Aiguille de machine à tricoter (1) selon la revendication 3,
**caractérisée en ce que**
- la section de rupture privilégiée (9) se trouve entièrement dans une deuxième section de tige (11),
- la deuxième section de tige (11) s'étendant dans la direction longitudinale de la tige (z) entre la position de la pointe de languette (12) dans la position de réserve de la languette (6) et le début côté crochet (19) de la première section d'entraînement (33) .

5. Aiguille de machine à tricoter (1) selon la revendication 3,
**caractérisée en ce que**
la section de rupture privilégiée (9) se trouve entièrement dans une troisième section de tige (13),
- qui commence dans la direction longitudinale (z) de l'aiguille de machine à tricoter (1) à l'emplacement qui, en direction de la première section d'entraînement (33), est espacé de deux longueurs de languette du point d'articulation (14) de la languette (6)
- et qui se termine dans la direction longitudinale (z) de l'aiguille de machine à tricoter (1) à l'emplacement qui, dans la direction de la première section d'entraînement (33), est espacé de trois longueurs de languette du point d'articulation (14) de la languette (6),
- la longueur de languette étant la distance entre le point d'articulation (14) de la languette et la pointe de languette (12).

6. Aiguille de machine à tricoter (1) selon l'une quelconque des revendications précédentes,
**caractérisée en ce que**
le début côté crochet (19) de la première section d'entraînement (33) présente une distance d'au moins 75 mm dans la direction longitudinale (z) par rapport au début côté crochet (20) de l'aiguille (1) dans la direction longitudinale (z) de la tige (3).

7. Aiguille de machine à tricoter (1) selon l'une quelconque des revendications précédentes,
**caractérisée en ce que**
la section d'entraînement (33) est formée par un pied (5), qui dépasse de la tige (3) dans la direction verticale positive (x) de la tige (3).

8. Aiguille de machine à tricoter (1) selon l'une quelconque des revendications précédentes,
**caractérisée en ce que**
la section de rupture privilégiée (9) comprend une réduction (21) de la section transversale de la tige perpendiculairement à la direction longitudinale (z).

9. Aiguille de machine à tricoter (1) selon la revendication précédente,
**caractérisée en ce que**
la section de rupture privilégiée (9) comprend une réduction (21) de la section transversale de la tige (22) par une réduction de la dimension de la tige dans la direction verticale (x).

10. Aiguille de machine à tricoter (1) selon la revendication 9,
**caractérisée par**
une section de rupture privilégiée (9) qui, à son emplacement ayant la plus grande réduction (21) de la section transversale de la tige (22), comprend une réduction de la dimension de la tige dans la direction verticale (x) d'au minimum 10 % et d'au maximum 50 %.

11. Aiguille de machine à tricoter (1) selon l'une quelconque des revendications 9 à 10,
**caractérisée en ce que**
la réduction de la dimension de la tige dans la direction verticale (x) présente une allure qui, dans le plan qui est défini par la direction verticale (x) et la direction longitudinale (z), présente une forme triangulaire ou trapézoïdale (26), dont les flancs latéraux (25) ont entre eux un angle d'ouverture de 60° à 120°.

12. Aiguille de machine à tricoter (1) selon l'une quelconque des revendications précédentes,
**caractérisée en ce que**
la section de rupture privilégiée (9) comprend au moins partiellement un matériau d'allongement à la rupture plus faible que les sections (10, 11, 13) du reste de la tige (3) et notamment que les zones (23, 24) de la tige (3) voisines de la section de rupture privilégiée (9) .

13. Système de tricotage (15), comprenant au moins les caractéristiques suivantes :
- une fonture (16) dotée de moyens de guidage (17) et d'au moins un fond de canal (32), qui sont conçus pour recevoir des aiguilles de machine à tricoter (1) et pour les soutenir et les guider lors de leur mouvement intermittent dans leur direction longitudinale (z),
- au moins une partie de verrouillage (18) pour transmettre une force à au moins une première section d'entraînement (33) d'une aiguille de machine à tricoter (1) reçue dans la fonture (16),
- un nombre d'aiguilles de machine à tricoter (1), au moins une des aiguilles de machine à tricoter (1) étant réalisée selon la revendication 1.

14. Système de tricotage (15) selon la revendication 13,
**caractérisé en ce que**
les moyens de guidage (17) et l'au moins un fond de canal (32) de la fonture (16), l'au moins une partie de verrouillage (18) ainsi que la position de la première section d'entraînement (33) et de la section de rupture privilégiée (9) sur l'au moins une aiguille de machine à tricoter (1) sont accordés de telle sorte,
- que l'au moins une aiguille de machine à tricoter (1) est, en mode de tricotage, au moins temporairement expulsée des moyens de guidage (17) et de l'au moins un fond de canal (32) dans une mesure telle
- que les moyens de guidage (17) et l'au moins un fond de canal (32) ne soutiennent plus, au moins partiellement, la section de rupture privilégiée (9) de l'au moins une aiguille de machine à tricoter (1).
